# EUROPÄISCHE PATENTSCHRIFT

(11) **EP 2 411 311 B1**
(45) Veröffentlichungstag und Bekanntmachung des Hinweises auf die Patenterteilung: **18.07.2018**
(21) Anmeldenummer: 10717071.4
(22) Anmeldetag: 19.03.2010
(51) Int. Cl.: B65H 29/40, B65H 29/22, B65H 31/26

(54) **VORRICHTUNG ZUR EINGABE VON WERTSCHEINEN IN EINEN BEHÄLTER, UND FLÜGELRAD**
DEVICE FOR INPUTTING BANKNOTES INTO A CONTAINER, AND PADDLE WHEEL
DISPOSITIF POUR INTRODUIRE DES BILLETS DANS UN BAC, ET ROUE À PALETTES

(30) Priorität: 27.03.2009 DE 102009015383
(43) Veröffentlichungstag der Anmeldung: 01.02.2012
(73) Patentinhaber: Wincor Nixdorf International GmbH, 33106 Paderborn (DE)
(72) Erfinder: HOLLAND-LETZ, Günter, 33106 Paderborn (DE)
(86) Internationale Anmeldenummer: PCT/EP2010/053612
(87) Internationale Veröffentlichungsnummer: WO 2010/108864

(56) Entgegenhaltungen:
- JP-A- 2003 171 068
- JP-A- 2007 091 437
- JP-U- S62 150 451

## Beschreibung

Die Erfindung betrifft eine Vorrichtung zur Eingabe von Wertscheinen in einen Behälter. Die Vorrichtung umfasst eine Zuführeinheit zum Zuführen der Wertscheine und eine Stapeleinheit zum Stapeln der zugeführten Wertscheine. Ferner hat die Vorrichtung mindestens ein Flügelrad zur Handhabung der Wertscheine. Das Flügelrad wiederum umfasst einen drehbar gelagerten Grundkörper und mindestens einen mit einem ersten Ende eines Verbindungsbereiches fest mit dem Grundkörper verbundenen Flügel. Der Flügel hat einen Andruckbereich zum Ausüben einer Kraft auf mindestens einen Wertschein.

Die Erfindung kann insbesondere in Verbindung mit Geldautomaten, automatischen Tresorkassen und/oder automatischen Kassensystemen eingesetzt werden, in die Wertscheine, vorzugsweise Banknoten, eingezahlt werden. Die eingezahlten Wertscheine werden in einem Aufnahmebereich des Behälters in Form eines Stapels abgelegt. Die Wertscheine werden dem Aufnahmebereich einzeln zugeführt und in dem Aufnahmebereich derart gestapelt, dass ein zuzuführender Wertschein einem bereits vorhandenen Stapel an seiner Stirnseite zugeführt wird. Die Vorder- oder Rückseite des zuzuführenden Wertscheins und die Vorder- oder Rückseite des dem Stapel unmittelbar zuvor zugeführten Wertscheins sind gegenüberliegend angeordnet. Das Flügelrad drückt den als letztes zugeführten Wertschein gegen den Stapel. Um eine kompakte Bauweise der Vorrichtung zu gewährleisten, ist die Vorrichtung derart aufgebaut, dass die Flügel des Flügelrades bei einer Drehung des Flügelrades durch den Kontakt mit angrenzenden Elementen stark gekrümmt werden.

Aus dem Dokument EP 0 994 445 B1 ist ein Banknoteneinzahlungs- und Banknotenauszahlungsautomat mit einer oberen Halteeinheit für Banknoten und einer unteren Halteeinheit für Banknoten zum Halten und Transportieren der Banknoten in eine Banknotenstapelrichtung oder in die Gegenstapelrichtung bekannt. Der obere Abschnitt einer aufrecht stehenden Banknote wird durch die obere Halteeinheit gehalten. Der untere Abschnitt der aufrecht stehenden Banknote wird durch die untere Halteeinheit gehalten. Bei den Halteeinheiten handelt es sich insbesondere um Flügelräder mit einem Grundkörper und radial zum Grundkörper angeordneten Flügeln. Durch die radiale Anbindung der Flügel an den Grundkörper werden die Flügel durch den Kontakt mit angrenzenden Elementen vergleichsweise stark gekrümmt, d. h. die Krümmung des Flügels hat einen geringen Krümmungsradius. Insbesondere in dem Verbindungsbereich, in dem die Flügel mit dem Grundkörper verbunden sind, werden die Flügel aufgrund der starken Krümmung und der für das Halten der Wertscheine erforderlichen hohen Steifigkeit mit hohen Spannungen beansprucht. Dies kann zur Materialermüdung, insbesondere zu einer Verringerung der Steifigkeit und eines Spannungsabbaus führen. Hierdurch wiederum ist die ordnungsgemäße Funktion des Flügelrades nicht mehr gewährleistet.

Aus dem Dokument JP 2003-171068 A ist ein Flügelrad bekannt, das aus einem flexiblen Gummimaterial gefertigt ist, sodass es für den Transport einfach zusammengefaltet werden kann. Im Betrieb stellen sich die Flügel dieses Flügelrades über die Zentrifugalkraft auf. Aus den Dokumenten JP 2007-091437 A und JP 62-150451 U ist jeweils ein Flügelrad bekannt, bei dem jeder Flügel einen Andruckbereich und einen Stützbereich umfasst. Es ist Aufgabe der Erfindung, eine Vorrichtung zur Eingabe von Wertscheinen in einen Behälter mit einem Flügelrad zur Handhabung von Wertscheinen anzugeben, bei denen der Flügel des Flügelrades mit einer geringen gleichmäßigen Spannung beansprucht wird.

Diese Aufgabe wird durch eine Vorrichtung mit den Merkmalen des Patentanspruchs 1 gelöst. Vorteilhafte Weiterbildungen der Erfindung sind in den abhängigen Patentansprüchen angegeben.

Durch den Kontakt zwischen dem Stützbereich des Flügels und der Mantelfläche des Grundkörpers beim Ausüben einer Kraft auf einen Wertschein durch den Flügel wird erreicht, dass zumindest ein Teil des Stützbereiches an dem Grundkörper anliegt und somit der Flügel durch den Grundkörper gestützt wird. Dies bewirkt, dass die Kraft, die der Flügel auf den Wertschein ausübt, über eine große Fläche vom Flügel auf den Grundkörper übertragen wird. Ferner wird durch das Anliegen des Stützbereiches des Flügels am Grundkörper erreicht, dass der Flügel mit nur einer geringen Krümmung, d. h. einer Krümmung mit einem großen Krümmungsradius, elastisch verformt wird. Dies bewirkt, dass der Flügel, verglichen mit einer radialen Anordnung des Flügels an den Grundkörper, mit einer wesentlich geringeren mechanischen Spannung beansprucht und eine gleichmäßige Spannungsverteilung erreicht wird. Insbesondere wird das Auftreten von Spannungsspitzen, insbesondere im Verbindungsbereich, vermieden oder zumindest reduziert. Hierdurch wiederum wird eine Materialermüdung verhindert bzw. abgeschwächt, so dass die Reduzierung der Steifigkeit und der Spannungsabbau des Flügels im Laufe der Lebensdauer des Flügels reduziert wird und somit eine ausreichend hohe Kraft, die von dem Flügel auf den Wertschein ausgeübt wird, gewährleistet ist. Das Flügelrad zur Handhabung von Wertscheinen umfasst einen drehbar gelagerten Grundkörper und mindestens einen an einem ersten Ende eines Verbindungsbereiches fest mit dem Grundkörper verbundenen Flügel. Der Flügel hat einen Andruckbereich zum Ausüben einer Kraft auf mindestens einen Wertschein und einen Stützbereich. Der Stützbereich kontaktiert die Mantelfläche des Grundkörpers, wenn der Flügel eine Kraft auf einen Wertschein ausübt. Es ist vorteilhaft, wenn der Flügel im Wesentlichen erst dann eine Kraft auf den Wertschein ausübt, wenn zumindest ein Teil des Stützbereiches des Flügels den Grundkörper kontaktiert.

Des Weiteren ist es vorteilhaft, wenn zwischen dem Verbindungsbereich und dem Stützbereich der Flügel den Grundkörper zumindest in einem Bereich nicht kontaktiert, wenn der Flügel eine Kraft auf den Wertschein ausübt und der Stützbereich die Mantelfläche des Grundkörpers kontaktiert. Es ist besonders vorteilhaft, wenn der Stützbereich des Flügels, wenn dieser keine Kraft auf einen Wertschein ausübt, im Wesentlichen parallel zu einer Tangente an den Grundkörper in einer ersten Stelle verläuft. Die Verbindungsstelle, an der der Flügel mit dem Grundkörper verbunden ist, ist um einen voreingestellten Winkel von <45° vor der ersten Stelle angeordnet. Die Verbindungsstelle ist insbesondere um einen Winkel im Bereich zwischen 10° und 30° vor der ersten Stelle angeordnet. Eine solche Anordnung des Flügels wird auch als zurückliegende Anbindung des Flügels bezeichnet. Durch die zurückliegende Anbindung des Flügels an den Grundkörper wird erreicht, dass der Flügel verglichen mit einer tangentialen Anbindung des Flügels an der ersten Stelle länger ist und somit bei gleichem Querschnitt weicher ist. Somit treten bei einer Krümmung des Flügels nur relativ geringe mechanische Spannungen auf, so dass einer Materialermüdung vorgebeugt wird. Durch das Anliegen des Flügels an dem Grundkörper, wenn der Flügel eine Kraft auf einen Wertschein ausübt, wird trotz des weicheren Flügels sichergestellt, dass eine ausreichend große Kraft auf den Wertschein ausgeübt wird.

Bei einer bevorzugten Ausführungsform der Erfindung ist zwischen der Längsachse des Verbindungsbereiches des Flügels und einer Tangente an den Grundkörper in der Verbindungsstelle ein Winkel im Bereich zwischen 70° und 100°. Bei einer besonders bevorzugten Ausführungsform der Erfindung ist der Verbindungsbereich radial auf der Mantelfläche des Grundkörpers aufgesetzt. Ferner ist es vorteilhaft, wenn in einem unbelasteten Zustand des Flügels zwischen dem Verbindungsbereich und dem Stützbereich ein Winkel zwischen 70° und 110°, insbesondere ein Winkel von etwa 90°, ist. Der unbelastete Zustand des Flügels ist derjenige Zustand, in dem der Flügel keine Kraft auf einen Wertschein ausübt und nicht durch den Kontakt mit einem angrenzenden Element verformt wird. Ein Übergangbereich zwischen dem Stützbereich und dem ist vorzugsweise gekrümmt, insbesondere in Form eines Radius ausgebildet.

Auf diese Weise ist die zurückliegende Anbindung des Flügels an den Grundkörper auf einfache Weise herstellbar und das Flügelrad ist einfach und kostengünstig zu fertigen.

Ferner ist es vorteilhaft, den Grundkörper und den Flügel einteilig auszubilden. Das Flügelrad wird insbesondere mittels eines Spritzgussverfahrens hergestellt. Hierdurch wird eine kostengünstige Fertigung des Flügelrades erreicht.

Der Grundkörper ist vorzugsweise ein um ihre Längsachse drehbar gelagerte Nabe. Hierdurch kann das Flügelrad einfach auf einer Welle drehfest gelagert werden und durch eine Rotation der Welle in Rotation versetzt werden. Gemäß der Erfindung umfasst das Flügelrad zwei Flügel. Die Flügel sind um 180° versetzt angeordnet. Hierdurch wird sichergestellt, dass ein in einem Aufnahmebereich eines Behälters aufgenommener Wertscheinstapel zuverlässig mit Hilfe des Flügelrades in den Aufnahmebereich hineingedrückt wird, so dass ein freier Zuführbereich zum Positionieren eines weiteren zuzuführenden und zu stapelnden Wertscheins erzeugt wird. Bei einer alternativen Ausführungsform der Erfindung kann das Flügelrad auch mehr als zwei Flügel, insbesondere drei oder vier Flügel, umfassen. Erfindungsgemäß weist zumindest ein Teil des Flügels beim Ausüben einer Kraft auf einen Wertschein eine Krümmung entgegen der Drehrichtung des Flügelrades auf. Hierzu ist der Flügel ausreichend elastisch ausgebildet. Auf diese Weise wird erreicht, dass der Flügel bei dem Kontakt mit im Radius des Flügels angeordneten Elementen zerstörungsfrei umgebogen werden kann. Das Flügelrad ist hierzu insbesondere aus einem Elastomer, vorzugsweise einem unvernetzten Elastomer, hergestellt. Erfindungsgemäß liegt der Krümmungsmittelpunkt der Krümmung des Flügels in einem durch die Mantelfläche des Grundkörpers begrenzten Raum. Der Krümmungsmittelpunkt der Krümmung liegt vorzugsweise auf der Drehachse des Grundkörpers. Hierdurch wird zum einen erreicht, dass der Stützbereich des Flügels optimal auf der Mantelfläche des Grundkörpers aufliegt, und zum anderen, dass die Krümmung des Flügels einen großen Krümmungsradius hat. Durch den großen Krümmungsradius wiederum wird der Flügel mit einer geringeren Spannung beansprucht.

Darüber hinaus ist es vorteilhaft, wenn der Flügel an dem dem Grundkörper abgewandten Ende eine Gegenkrümmung aufweist, so dass sich die durch den Kontakt des Stützbereiches mit der Mantelfläche des Grundkörpers ergebende Rückwärtsneigung des Flügels entgegen der Drehrichtung des Grundkörpers ausgeglichen oder zumindest reduziert wird. Hierdurch wird sichergestellt, dass der Flügel über den Andruckbereich eine ausreichend große Kraft auf den Wertschein ausüben kann. Hierzu hat der Flügel vorzugsweise einen S-förmig ausgebildeten Bereich.

Weitere Merkmale und Vorteile der Erfindung ergeben sich aus der folgenden Beschreibung, welche in Verbindung mit den beigefügten Figuren die Erfindung anhand von Ausführungsbeispielen näher erläutert.

Es zeigen:
- Fig. 1: eine schematische Darstellung einer bekannten Ausführungsform eines Flügelrades;
- Fig. 2: eine schematische Darstellung einer weiterentwickelten Ausführungsform eines Flügelrades;
- Fig. 3: eine schematische Darstellung einer erfindungsgemäßen Ausführungsform eines Flügelrades; und
- Fig. 4: eine schematische perspektivische Darstellung des Flügelrades nach Fig. 3.

In Fig. 1 ist eine schematische Darstellung einer bekannten Ausführungsform eines Flügelrades 10a dargestellt. Das Flügelrad 10a wird insbesondere in Geldautomaten, automatischen Kassensystemen und/oder automatischen Tresorkassen, in die Wertscheine eingezahlt und in Wertscheinaufnahmebereichen gestapelt abgelegt werden, eingesetzt. Die Wertscheine werden dem Wertscheinaufnahmebereich einzeln zugeführt und in diesem auf einer ihrer langen Seiten stehend in gestapelter Form abgelegt. Die Wertscheine des bereits in dem Wertscheinaufnahmebereich aufgenommene Wertscheinstapels werden mit Hilfe des Flügelrades 10a gegen eine den Wertscheinaufnahmebereich begrenzende Andruckwand gedrückt, so dass ein freier Zuführbereich gebildet wird, in dem der als nächstes in den Wertscheinaufnahmebereich abzulegende Wertschein dem Wertscheinaufnahmebereich zugeführt werden kann. Hierdurch wird vermieden, dass sich ein zuzuführender Wertschein beim Zuführen mit den Wertscheinen des Wertscheinstapels verkantet und somit ein korrektes Stapeln der Wertscheine nicht gewährleistet werden kann.

Das Flügelrad 10a umfasst einen hohlzylindrischen Grundkörper 12a und zwei fest mit dem Grundkörper 12a verbundene Flügel 14a, 16a. Der Grundkörper 12a ist insbesondere als Nabe ausgebildet. Die Flügel 14a, 16a werden auch als Paddel bezeichnet.

Der Grundkörper 12a ist derart dreh- und ortsfest mit einer in Fig. 1 geschnitten dargestellten Welle 18 verbunden, dass die Längsachse des Grundkörpers 12a und die Längsachse der Welle 18 zusammenfallen. Bei einer Rotation der Welle 18 in Drehrichtung P1 dreht sich auch das Flügelrad 10a in Drehrichtung P1.

Die Flügel 14a, 16a sind an einem ersten Ende eines Verbindungsbereiches 20a, 22a derart mit dem Grundkörper 12a verbunden, dass die Längsachse des jeweiligen Verbindungsbereiches 20a, 22a jeweils radial zum Grundkörper 12a angeordnet ist. Diese radiale Anordnung der Flügel 14a, 16a wird auch als radiale Anbindung bezeichnet. Ferner umfasst jeder Flügel 14a, 16a mindestens einen Andruckbereich 24a, 26a, mit dem der Flügel 14a, 16a gegen den den im Wertscheinaufnahmebereich gestapelten Wertscheinstapel als letztes zugeführten Wertschein drückt und somit eine Kraft auf diesen Wertschein und somit auch auf den vorhandenen Stapel ausübt, um die Zuführöffnung zum Zuführen eines weiteren Wertscheins zu erzeugen. Um eine ausreichende Kraft auf den letzten Wertschein des Wertscheinstapels auszuüben, müssen die Flügel 14a, 16a eine hohe Steifigkeit haben. Ferner muss die Antriebseinheit, mit der die Welle 18 und somit auch das Flügelrad 10a angetrieben werden, ein ausreichend hohes Drehmoment erzeugen. Bei der in Fig. 1 nicht dargestellten Antriebseinheit handelt es sich insbesondere um einen Schrittmotor.

Ferner sind in Fig. 1 zwei angrenzende Elemente 28, 30 gezeigt. Bei den angrenzenden Elementen 28, 30 handelt es sich insbesondere um Wellen oder Stäbe, die in Fig. 1 ebenfalls geschnitten dargestellt sind. Die Flügel 14a, 16a des Flügelrades 10a werden bei einer Drehung des Flügelrades 10a in Drehrichtung P1 durch den Kontakt mit den angrenzenden Elementen 28, 30 stark umgebogen. Der Flügel 16a ist in Fig. 1 in einer Position dargestellt, in der er durch den Kontakt mit dem ersten angrenzenden Element 28 umgebogen wird. Insbesondere in einem Krümmungsbereich 32a wird eine starke Krümmung der Flügels 16a erzeugt. Eine starke Krümmung ist eine Krümmung mit einem kleinen Krümmungsradius bzw. mit kleinen Krümmungsradien.

Durch die starke Krümmung des Flügels 16a treten in dem Flügel 16a, insbesondere in dem Verbindungsbereich 22a große Spannungen, insbesondere große Randspannungen, auf. Durch die hohe Steifigkeit des Flügels 16a sind die auftretenden Spannungen besonders groß. Die hohen auftretenden Spannungen führen im Laufe des Betriebes des Flügelrades 10a zu einer Materialermüdung. Insbesondere bewirken die hohen auftretenden Spannungen einen starken Abbau der Steifigkeit der Flügel 14a, 16a und somit einem starken Spannungsabbau. Dies wiederum kann dazu führen, dass durch die Flügel 14a, 16a nicht mehr die mindestens notwendige Kraft auf den letzten Wertschein des Wertscheinstapels ausgeübt wird und somit ein sicheres Zurückhalten der Wertscheine des Wertscheinstapels nicht mehr gewährleistet ist. Ferner kann die Materialermüdung zum Versagen des Flügelrades 10a führen. Um auch bei nachlassender Steifigkeit die mindestens notwendige Kraft aufzubringen, muss die Antriebseinheit zum Antrieb der Welle 18 diese mit einer höheren Drehzahl antreiben. Die ungleichmäßige Krümmung des Flügels 16a bewirkt eine ebenfalls ungleichmäßige Spannungsverteilung über den Flügel 16a. Hierdurch können sich Spannungsspitzen ergeben, die zu Schädigungen des Flügels 16a führen können.

Bei der Ausführungsform des Flügelrades 10a nach Fig. 1 ist der Hüllkreis der gebogenen Flügel 14, 16 durch die Kreise 34, 36 dargestellt. Hierbei gibt der äußere Kreis 34 den Hüllkreis derjenigen Oberfläche des Flügels 16a an, die in Drehrichtung P1 gesehen, vorne angeordnet ist. Ebenso gibt der Kreis 36 den Hüllkreis der hinteren Oberfläche des Flügels 16a an.

In Fig. 2 ist eine schematische Darstellung einer weiterentwickelten Ausführungsform eines Flügelrades 10b gezeigt. Elemente mit gleichem Aufbau oder gleicher Funktion haben dieselben Bezugszeichen. Die Längsachsen der Verbindungsbereiche 20b, 22b der Flügel 14b, 16b sind weder orthogonal noch parallel zu einer Tangente an einen Grundkörper 12b in den jeweiligen Verbindungsstellen, an denen die Flügel 14b, 16b mit dem Grundkörper 12b verbunden sind, angeordnet. Die Flügel 14b, 16b sind somit weder radial noch tangential an den Grundkörper 12b angebunden. Ferner umfasst jeder Flügel 14b, 16b mindestens einen Andruckbereich 24b, 26b.

Durch die nicht radiale Anbindung der Flügel 14b, 16b an den Grundkörper 12b des Flügelrades 10b werden die Flügel 14b, 16b durch den Kontakt mit den angrenzenden Elementen 28, 30 weniger stark umgebogen als die Flügel 14a, 16a des Flügelrades 10a nach Fig. 1. Der Krümmungsbereich des Flügels 16b ist mit dem Bezugszeichen 32b bezeichnet. Durch die geringere Krümmung, d. h. durch eine Krümmung mit einem größeren Krümmungsradius, sind die in den Flügeln 14b, 16b auftretenden Spannungen geringer als die Spannungen, die in den Flügeln 14a, 16a bei der radialen Anbindung der Flügel 14a, 16a auftreten. Die auftretenden Spannungen sind aber dennoch relativ groß und führen zu einem starken Abbau der Steifigkeit der Flügel 14b, 16b und zu einem starken Spannungsabbau. Der sich ergebende in Fig. 2 nicht dargestellte Hüllkreis bei der in Fig. 2 gezeigten Anbindung der Flügel 14b, 16b ist geringer als der Hüllkreis 34, 36 bei der radialen Anbindung der Flügel 14a, 16a. Zum Vergleich sind die Hüllkreise 34, 36, die sich bei einer radialen Anbindung der Flügel 14a, 16a an den Grundkörper 12a ergeben, wie in Fig. 1 auch in Fig. 2 dargestellt. Der sich bei der in Fig. 2 gezeigten Anbindung der Flügel 14b, 16b ergebende Hüllkreis hat insbesondere einen Radius, der etwa 90% des Radius des Hüllkreises beträgt, der sich bei der radialen Anbindung der Flügel 14a, 16a nach Fig. 1 ergibt.

In Fig. 3 ist eine schematische Darstellung einer erfindungsgemäßen Ausführungsform eines Flügelrades 10c dargestellt. In Fig. 4 ist eine schematische perspektivische Darstellung des Flügelrades 10c nach Fig. 3 gezeigt. Das Flügelrad 10c umfasst zwei Flügel 14c, 16c. Die vom letzten Wertschein des Wertscheinstapels auf den Flügel 14c beim Andrücken des Wertscheines mit Hilfe des Flügels 14c ausgeübte Kraft ist in Fig.3 durch den Pfeil P2 dargestellt.

Die Flügel 14c, 16c umfassen jeweils einen Stützbereich 38, 40, der die Mantelfläche eines Grundkörpers 12c kontaktiert, wenn der jeweilige Flügel 14c, 16c über einen Andruckbereich 24c, 26c eine Kraft auf den letzten Wertschein des Wertscheinstapels ausübt. Der Flügel 14c, 16c liegt somit an dem Grundkörper 12c an und wird vom Grundkörper 12c abgestützt. Hierdurch wird die von dem Wertschein auf den Flügel 14c, 16 ausgeübte Kraft P2 über eine größere Fläche von dem Flügel 14c, 16c auf den Grundkörper 12c übertragen, so dass die auftretenden Spannungen geringer sind. Der Flügel 14c, 16c liegt insbesondere auf einer umso größeren Fläche auf dem Grundkörper 12c auf, je größer die auf den Flügel 14c, 16c ausgeübte Kraft P2 ist. Der Flügel 14c ist insbesondere derart ausgebildet, dass der Flügel 14c den Grundkörper 12c in mindestens einem Bereich 42 nicht kontaktiert, wenn der Flügel 14c eine Kraft auf den letzten Wertschein des Wertscheinstapels ausübt. Der Flügel 16c ist analog zum Flügel 14c ausgebildet, so dass die Ausführungen, die für den Flügel 14c beschrieben sind, entsprechend für den Flügel 16c und die Ausführungen, die für den Flügel 16c beschrieben sind, entsprechend für den Flügel 14c gelten. Der Spalt, der im unbelasteten Zustand zwischen dem Flügel 14c, 16c und dem Grundkörper 12c vorhanden ist, sollte möglichst gering sein, so dass der Flügel 14c, 16c bei dem Kontakt mit einem Wertschein schnell auf den Grundkörper 12c aufliegt. Der unbelastete Zustand ist derjenige Zustand, in dem der Flügel 14c, 16c keine Kraft auf einen Wertschein ausübt und der Flügel 14c, 16c nicht durch angrenzende Elemente 28, 30 umgebogen wird.

Der Flügel 14c ist derart ausgebildet, dass der Stützbereich 38 parallel zu einer Tangente an den Grundkörper 12c an einer ersten Stelle 44 verläuft. Die Verbindungsstelle 46 zwischen dem Flügel 14c und dem Grundkörper 12c ist in Drehrichtung P1 des Grundkörpers 12c gesehen um einen Winkel vor der ersten Stelle 44 angeordnet. Dieser Winkel hat insbesondere einen Wert im Bereich zwischen 0° und 45°, vorzugsweise im Bereich zwischen 10° und 30°. Hierdurch wird erreicht, dass der Flügel 14c verglichen mit einem Flügel, der tangential an der ersten Stelle 44 an den Grundkörper 12c angebunden ist, länger und somit auch weicher ist. Ein solcher weicher Flügel 14c wird bei der Beanspruchung mit einer gleich großen Kraft mit geringeren mechanischen Spannungen beansprucht als der kürzere tangential angebundene Flügel.

Zwischen der Längsachse eines Verbindungsbereiches 20c des Flügels 14c und einer Tangente an den Grundkörper 12c an der Verbindungsstelle 46 ist ein Winkel im Bereich zwischen 70° und 110°. Bei einer bevorzugten Ausführungsform der Erfindung beträgt der Winkel etwa 90°, so dass der Verbindungsbereich 20c des Flügels 14c radial an den Grundkörper 12c angebunden ist.

Ferner ist der Flügel 14c derart ausgebildet, dass zwischen dem Stützbereich 38 und dem Verbindungsbereich 20c im unbelasteten Zustand des Flügels 14c ein Winkel im Bereich zwischen 70° und 110°, vorzugsweise ein Winkel von etwa 90°, ist. Hierdurch wird erreicht, dass der Verbindungsbereich 20c des Flügels 14c radial vom Grundkörper 12c absteht und der Stützbereich 38 des Flügels 14c trotzdem parallel zu einer Tangente an den Grundkörper 12c in der ersten Stelle 44 verläuft. Ein Übergangbereich zwischen dem Stützbereich 38 und dem Verbindungsbereich 20c ist vorzugsweise entgegen der Drehrichtung P1 gekrümmt, insbesondere in Form eines Radius ausgebildet.

Die in Fig. 3 und 4 gezeigte und zuvor beschriebene Form und Anbindung der Flügel 14c, 16c wird auch als zurückliegende Anbindung der Flügel 14c, 16c bezeichnet. Durch die zurückliegende Anbindung der Flügel 14c, 16c wird erreicht, dass der sich durch den Kontakt mit den angrenzenden Elementen 28, 30 ergebende Hüllkreis wesentlich geringer als der Hüllkreis 34, 36 bei der radialen Anbindung der Flügel 14a, 16a ist. Der sich ergebende Hüllkreis ist in Fig. 3 nicht dargestellt und hat insbesondere einen Radius, der nur etwa 70% des Radius, der sich bei der radialen Anbindung der Flügel 14a, 16a ergibt, beträgt. Zum Vergleich sind in Fig. 3 die Hüllkreise 34, 36, die sich bei der radialen Anbindung der Flügel 14a, 16a ergeben, dargestellt. Durch den wesentlich geringeren Hüllkreis ist eine kompaktere Bauweise der Vorrichtung, in der das Flügelrad 10c eingesetzt ist, bei gleicher Beanspruchung des Flügelrades 10c möglich.

Ferner wird durch die zurückliegende Anbindung der Flügel 14c, 16c erreicht, dass der Flügel 16c durch den Kontakt mit dem angrenzenden Element 28 weniger stark gekrümmt wird, so dass der Krümmungsradius verglichen mit den Krümmungsradien bei den Ausführungsformen der Flügelräder 10a, 10b nach den Fig. 1 und 2 größer ist. Der Mittelpunkt des Krümmungsradius ist in der Nähe der Längsachse des Grundkörpers 12c angeordnet. Vorteilhafterweise liegt der Krümmungsmittelpunkt auf der Längsachse des Grundkörpers 12c. Hierdurch wiederum wird erreicht, dass die Spannungen, mit denen die Flügel 14c, 16c beansprucht werden, geringer sind, und somit die Materialermüdung, insbesondere der Abbau der Steifigkeit der Flügel 14c, 16c, verringert werden. Ebenso wird durch die gleichmäßige Krümmung ein gleichmäßiger Spannungsverlauf über den Flügel 14c, 16c erreicht und somit das Auftreten von lokalen Spannungsspitzen und eventuelle Schädigungen des Flügelrades 10c vermieden bzw. verringert. Insbesondere ein Verbindungsbereich 20c, 22c des Flügels 14c, 16c, an dessen Ende der Flügel 14c, 16c mit dem Grundkörper 12c verbunden ist, wird durch das Abstützen des Flügels 14c, 16c mit dem Stützbereich 38, 40 an dem Grundkörper 12c entlastet. Die Flügel 14c, 16c sind insbesondere derart ausgebildet, dass der Flügel 14c, 16c erst dann eine Kraft auf einen Wertschein ausübt, wenn der Stützbereich 38, 40 zumindest teilweise an dem Grundkörper 12c anliegt.

Ferner umfasst der Flügel 14c einen Gegenkrümmungsbereich 48, der derart gekrümmt ist, dass das nicht mit dem Grundkörper 12c verbundene Ende des Flügels 14c in Drehrichtung P1 weist. Durch diese Gegenkrümmung des Flügels 14c wird erreicht, dass das Zurückbiegen des Flügels 14c entgegen der Drehrichtung P1 durch das Abstützen des Flügels 14c auf dem Grundkörper 12c zumindest teilweise kompensiert wird. Auf diese Weise wird sichergestellt, dass die zum Zurückhalten des letzten Wertscheins des Wertscheinstapels notwendige Kraft durch den Andruckbereich 24c, insbesondere durch das dem Grundkörper 12c abgewandte Ende des Andruckbereiches 14c, sichergestellt ist. Insgesamt ist der Flügel 14c somit S-förmig.

Die Flügel 14c, 16c und der Grundkörper 12c sind insbesondere einteilig ausgebildet. Das Flügelrad 10c ist vorteilhafterweise aus einem unvernetzten Elastomer, insbesondere aus Polyurethan (PU), aus einem thermoplastischen Elastomer (TPE) oder aus Polyester-Urethan-Kautschuk (Vulkollan®), hergestellt und wird beispielsweise im Spritzgussverfahren hergestellt. Alternativ kann das Flügelrad 10c auch aus vernetzten Elastomeren hergestellt werden.

Die Flügel 14c, 16c des Flügelrades 10c sind um 180° versetzt angeordnet. Bei einer alternativen von den Patentansprüchen nicht abgedeckten Ausführungsform können die Flügel 14c, 16c auch um einen anderen von 180° abweichenden Winkel zueinander versetzt sein. Ferner können auch mehr oder in einer von den Patentansprüchen nicht abgedeckten Ausführungsform, weniger als zwei Flügel 14c, 16c vorgesehen sein. Insbesondere kann bei anderen Ausführungsformen das Flügelrad 10c nur einen Flügel 14c, 16c, welche Ausführungsform nicht von den Patentansprüchen abgedeckt ist, oder vier Flügel 14c, 16c, die um 90° versetzt angeordnet sind, haben.

### Bezugszeichenliste

- 10a, 10b, 10c: Flügelrad
- 12a, 12b, 12c: Grundkörper
- 14a, 14b, 14c: Flügel
- 16a, 16b, 16c: Flügel
- 18: Welle
- 20a, 20b, 20c: Verbindungsbereich
- 22a, 22b, 22c: Verbindungsbereich
- 24a, 24b, 24c: Andruckbereich
- 26a, 26b, 26c: Andruckbereich
- 28, 30: angrenzendes Element
- 32a, 32b: Krümmungsbereich
- 34, 36: Hüllkreis
- 38, 40: Stützbereich
- 42: Bereich
- 44: erste Stelle
- 46: Verbindungsstelle
- 48: Gegenkrümmungsbereich
- P1: Drehrichtung
- P2: Kraft

## Patentansprüche

1. Vorrichtung zur Eingabe von Wertscheinen in einen Behälter,
mit einer Zuführeinheit zum Zuführen der Wertscheine,
mit einer Stapeleinheit zu Stapeln der zugeführten Wertscheine, und
mit mindestens einem Flügelrad (10c) zur Handhabung der Wertscheine, umfassend einen drehbar gelagerten Grundkörper (12c) und einen an einem ersten Ende eines Verbindungsbereichs (20c, 22c) fest mit dem Grundkörper (12c) verbundenen Flügel (14c, 16c),
wobei der Flügel (14c, 16c) einen Andruckbereich (24c, 26c) zur Ausübung einer Kraft auf mindestens einen Wertschein und einen Stützbereich (38, 40) umfasst,
wobei der Stützbereich (38, 40) die Mantelfläche des Grundkörpers (12c) kontaktiert, wenn der Flügel (14c, 16c) eine Kraft auf einen Wertschein ausübt, und
wobei zumindest ein Teil des Flügels (14c, 16c) beim Ausüben einer Kraft auf einen Wertschein eine Krümmung entgegen der Drehrichtung (P1) des Flügelrades (10c) aufweist, wobei das Flügelrad (10c) zwei um 180° versetzt angeordnete Flügel (14c, 16c) hat, **dadurch gekennzeichnet, dass** der Krümmungsmittelpunkt der Krümmung des Flügels (14c, 16c) innerhalb eines durch die Mantelfläche des hohlzylindrischen Grundkörpers (12c) begrenzten Raumes liegt.

2. Vorrichtung nach Anspruch 1, **dadurch gekennzeichnet, dass** zwischen dem Verbindungsbereich (20 ,22) und dem Stützbereich (38, 40) der Flügel (14c, 16c) den Grundkörper (12c) zumindest in einem Bereich (42) nicht kontaktiert, wenn der Flügel (14c, 16c) eine Kraft auf einen Wertschein ausübt und der Stützbereich (38, 40) die Mantelfläche des Grundkörpers (12c) kontaktiert.

3. Vorrichtung nach einem der Ansprüche 1 oder 2, **dadurch gekennzeichnet, dass** der Stützbereich (38, 40) des Flügels (14c, 16c), wenn dieser keine Kraft auf einen Wertschein ausübt, im Wesentlichen parallel zu einer Tangente an den Grundkörper (12c) in einer ersten Stelle (44) verläuft, und dass die Verbindungsstelle (46), an der der Flügel (14c, 16c) mit dem Grundkörper (12c) verbunden ist in Drehrichtung (P1) des Grundkörpers (12c) gesehen um einem Winkel kleiner 45°, insbesondere einen Winkel im Bereich zwischen 10° und 30°, vor der ersten Stelle (44) angeordnet ist.

4. Vorrichtung nach einem der Ansprüche 1 bis 3, **dadurch gekennzeichnet, dass** zwischen der Längsachse des Verbindungsbereichs (20c, 22c) des Flügels (14c, 16c) und einer Tangente an den Grundkörper (12c) in der Verbindungsstelle (46), an der der Flügel (14c, 16c) mit dem Grundkörper (12c) verbunden ist, ein Winkel im Bereich zwischen 70° und 110° ist.

5. Vorrichtung nach einem der Ansprüche 1 bis 4, **dadurch gekennzeichnet, dass** der Verbindungsbereich (20c, 22c) des Flügels (14c, 16c) radial auf der Mantelfläche des Grundkörpers (12c) aufgesetzt ist.

6. Vorrichtung nach einem der Ansprüche 1 bis 5, **dadurch gekennzeichnet, dass** in einem unbelasteten Zustand des Flügels (14c, 16c) zwischen dem Verbindungsbereich (20c, 22c) und dem Stützbereich (38, 40) ein Winkel im Bereich zwischen 70° und 110°, insbesondere ein Winkel von etwa 90°, ist.

7. Vorrichtung nach einem der Ansprüche 1 bis 6, **dadurch gekennzeichnet, dass** der Grundkörper (12c) und der Flügel (14c, 16c) einteilig ausgebildet sind.

8. Vorrichtung nach einem der Ansprüche 1 bis 7, **dadurch gekennzeichnet, dass** der Grundkörper (12c) eine um ihre Längsachse drehbar gelagerte Nabe ist.

9. Vorrichtung nach einem der Ansprüche 1 bis 8, **dadurch gekennzeichnet, dass** der Krümmungsmittelpunkt der Krümmung des Flügels (14c, 16c) auf der Drehachse des Grundkörpers (12c) liegt.

10. Vorrichtung nach einem der Ansprüche 1 bis 9, **dadurch gekennzeichnet, dass** der Flügel (14c, 16c) einen S-förmig ausgebildeten Bereich hat.

11. Vorrichtung nach einem der Ansprüche 1 bis 10, **dadurch gekennzeichnet, dass** das Flügelrad (10c) aus einem unvernetzten Elastomer hergestellt ist.

## Claims

1. Device for inputting banknotes into a container, having a feed unit for feeding the banknotes,
having a stacking unit for stacking the fed banknotes, and
having at least one paddle wheel (10c) for handling the banknotes, comprising a rotatably mounted main body (12c) and a paddle (14c, 16c) which, at a first end of a connection region (20c, 22c), is fixedly connected to the main body (12c), wherein the paddle (14c, 16c) comprises a pressure-exerting region (24c, 26c) for exerting a force on at least one banknote and comprises a support region (38, 40),
wherein the support region (38, 40) makes contact with the shell surface of the main body (12c) when the paddle (14c, 16c) exerts a force on a banknote, and
wherein at least a part of the paddle (14c, 16c), when exerting a force on a banknote, exhibits a curvature counter to the direction of rotation (P1) of the paddle wheel (10c),
wherein the paddle wheel (10c) has two paddles (14c, 16c) arranged offset by 180°,
**characterized in that** the curvature central point of the curvature of the paddle (14c, 16c) lies within a space delimited by the shell surface of the hollow cylindrical main body (12c).

2. Device according to Claim 1, **characterized in that**, between the connection region (20, 22) and the support region (38, 40), the paddle (14c, 16c) does not make contact with the main body (12c) at least in one region (42) when the paddle (14c, 16c) exerts a force on a banknote and the support region (38, 40) makes contact with the shell surface of the main body (12c).

3. Device according to either of Claims 1 and 2, **characterized in that** the support region (38, 40) of the paddle (14c, 16c), when said paddle is not exerting a force on a banknote, runs substantially parallel to a tangent to the main body (12c) at a first point (44), and **in that** the connection point (46) at which the paddle (14c, 16c) is connected to the main body (12c) is, as viewed in the direction of rotation (P1) of the main body (12c), arranged in front of the first point (44) by an angle of less than 45°, in particular an angle in the range between 10° and 30°.

4. Device according to one of Claims 1 to 3, **characterized in that**, between the longitudinal axis of the connection region (20c, 22c) of the paddle (14c, 16c) and a tangent to the main body (12c) at the connection point (46) at which the paddle (14c, 16c) is connected to the main body (12c), there is an angle in the range between 70° and 110°.

5. Device according to one of Claims 1 to 4, **characterized in that** the connection region (20c, 22c) of the paddle (14c, 16c) is attached radially onto the shell surface of the main body (12c).

6. Device according to one of Claims 1 to 5, **characterized in that**, in an unloaded state of the paddle (14c, 16c), between the connection region (20c, 22c) and the support region (38, 40), there is an angle in the range between 70° and 110°, in particular an angle of approximately 90°.

7. Device according to one of Claims 1 to 6, **characterized in that** the main body (12c) and the paddle (14c, 16c) are formed in one piece.

8. Device according to one of Claims 1 to 7, **characterized in that** the main body (12c) is a hub which is mounted so as to be rotatable about its longitudinal axis.

9. Device according to one of Claims 1 to 8, **characterized in that** the curvature central point of the curvature of the paddle (14c, 16c) lies on the axis of rotation of the main body (12c).

10. Device according to one of Claims 1 to 9, **characterized in that** the paddle (14c, 16c) has a region of S-shaped form.

11. Device according to one of Claims 1 to 10, **characterized in that** the paddle wheel (10c) is produced from a non-crosslinked elastomer.

## Revendications

1. Dispositif pour introduire des billets dans un bac, comprenant
une unité d'alimentation pour alimenter les billets,
une unité d'empilage pour empiler les billets alimentés, et
au moins une roue à palettes (10c) pour manipuler les billets, comprenant un corps de base (12c) supporté de manière rotative et une palette (14c, 16c) connectée fixement au corps de base (12c) au niveau d'une première extrémité d'une région de connexion (20c, 22c),
la palette (14c, 16c) comprenant une région de pressage (24c, 26c) pour exercer une force sur au moins un billet, et une région de support (38, 40),
la région de support (38, 40) venant en contact avec la surface d'enveloppe du corps de base (12c), lorsque la palette (14, 16c) exerce une force sur un billet, et
au moins une partie de la palette (14c, 16c), lorsqu'elle exerce une force sur un billet, présentant une courbure à l'encontre du sens de rotation (P1) de la roue à palettes (10c),
la roue à palettes (10c) présentant deux palettes (14c, 16c) disposées de manière décalée de 180°, **caractérisé en ce que**
le centre de courbure de la courbure de la palette (14c, 16c) est situé à l'intérieur d'un espace limité par la surface d'enveloppe du corps de base cylindrique creux (12c).

2. Dispositif selon la revendication 1, **caractérisé en ce qu'**entre la région de connexion (20, 22) et la région de support (38, 40), la palette (14c, 16c) ne vient pas en contact avec le corps de base (12c) au moins dans une région (42) lorsque la palette (14c, 16c) exerce une force sur un billet et la région de support (38, 40) vient en contact avec la surface d'enveloppe du corps de base (12c) .

3. Dispositif selon la revendication 1 ou 2, **caractérisé en ce que** la région de support (38, 40) de la palette (14c, 16c), lorsque celle-ci n'exerce aucune force sur un billet, s'étend essentiellement parallèlement à une tangente au corps de base (12c) dans un premier emplacement (44) et **en ce que** l'emplacement de liaison (46) au niveau duquel la palette (14c, 16c) est connectée au corps de base (12c), vu dans le sens de rotation (P1) du corps de base (12c), est disposé suivant un angle inférieur à 45°, en particulier un angle compris dans une plage de 10° à 30°, avant le premier emplacement (44).

4. Dispositif selon l'une quelconque des revendications 1 à 3, **caractérisé en ce qu'**entre l'axe longitudinal de la région de connexion (20c, 22c) de la palette (14c, 16c) et une tangente au corps de base (12c) dans l'emplacement de connexion (46) au niveau duquel la palette (14c, 16c) est connectée au corps de base (12c), est formé un angle compris dans une plage de 70° à 110°.

5. Dispositif selon l'une quelconque des revendications 1 à 4, **caractérisé en ce que** la région de connexion (20c, 22c) de la palette (14c, 16c) est placée radialement sur la surface d'enveloppe du corps de base (12c).

6. Dispositif selon l'une quelconque des revendications 1 à 5, **caractérisé en ce que** dans un état non sollicité de la palette (14c, 16c) entre la région de connexion (20c, 22c) et la région de support (38, 40) est formé un angle compris dans une plage de 70° à 110°, en particulier un angle d'environ 90°.

7. Dispositif selon l'une quelconque des revendications 1 à 6, **caractérisé en ce que** le corps de base (12c) et la palette (14c, 16c) sont réalisés d'une seule pièce.

8. Dispositif selon l'une quelconque des revendications 1 à 7, **caractérisé en ce que** le corps de base (12c) est un moyeu supporté de manière rotative autour de son axe longitudinal.

9. Dispositif selon l'une quelconque des revendications 1 à 8, **caractérisé en ce que** le centre de courbure de la courbure de la palette (14c, 16c) est situé sur l'axe de rotation du corps de base (12c).

10. Dispositif selon l'une quelconque des revendications 1 à 9, **caractérisé en ce que** la palette (14c, 16c) présente une région réalisée en forme de S.

11. Dispositif selon l'une quelconque des revendications 1 à 10, **caractérisé en ce que** la roue à palettes (10c) est fabriquée en un élastomère non réticulé.
